# FASCICULE DE BREVET EUROPEEN

(11) **EP 0 558 422 B1**
(45) Date de publication et mention de la délivrance du brevet: **01.05.1996**
(21) Numéro de dépôt: 93400502.6
(22) Date de dépôt: 26.02.1993
(51) Int. Cl.: B65D 17/28

(54) **Dispositif de rebouchage d'un récipient à ouverture définitive**
Vorrichtung zum Wiederverschliessen eines Behälters nach erstmaligem Öffnen
Reclosing device for container which is definitively opened

(30) Priorité: 27.02.1992 FR 9202339
(43) Date de publication de la demande: 01.09.1993
(73) Titulaire: AKLINE, F-74650 Chavanod (FR)
(72) Inventeur: Martin, Didier, F-74650 Chavanod (FR)
(74) Mandataire: Bruder, Michel

(56) Documents cités:
- DE-U- 8 911 286
- US-A- 4 008 823
- US-A- 4 463 866

## Description

La présente invention concerne un dispositif de rebouchage d'un récipient à ouverture définitive, tel que, notamment, les boîtes à boisson ou analogues, selon le préambule de la première revendication.

On connaît déjà les surcouvercles normalement agencés sur le dessus de certaines boîtes de conserves alimentaires ou de produits pharmaceutiques que l'on veut reboucher après une première ouverture de leur couvercle principal. Cette pratique du surbouchage, qui ne s'est pour l'instant pas généralisée à tous les emballages à ouverture définitive pour des raisons de coût évidentes, procure cependant des avantages incontestables sur le plan de la sécurité et permet d'allonger notablement la durée de conservation des produits altérables ou des denrées périssables contenus dans les emballages. En particulier, il est relativement fréquent que des accidents parfois graves se produisent suite à l'ingestion, par le consommateur, d'un objet ou d'un insecte qui s'est introduit, d'une manière fortuite, par l'ouverture d'une boîte à boisson ; à cet égard, l'opacité du récipient, généralement métallique, empêche le consommateur de s'apercevoir de la présence de l'objet ou de l'insecte en question. Etant donné que l'ouverture de ces boîtes, obtenue par arrachage d'un obturateur frangible, n'est actuellement pas conçue pour être refermée, rien, à ce jour, n'est proposé au consommateur pour s'assurer de l'intégrité du contenu de la boîte qu'il va absorber.

A cet effet, on connaît quelques solutions au problème qui vient d'être posé ; par exemple le brevet US-A-4 008 823 au nom de TARRO correspondant d'ailleurs au préambule de la première revendication, propose un dispositif de fermeture composé pour l'essentiel d'un secteur métallique ou plastique venant recouvrir l'orifice du récipient par pression, en encastrant une surépaisseur dans ledit orifice ; le verrouillage du dispositif de fermeture, en position fermé ou ouvert, étant obtenu par emboîtement et désemboîtement successif d'une goupille sur le rebord périphérique du couvercle (cf figures 1 à 10). On comprend bien que les manipulations d'un tel dispositif sont compliquées ; en effet, pour boire il convient d'abord de déverrouiller la goupille, de soulever ensuite la languette et enfin de la faire pivoter ; naturellement pour refermer il faut procéder à l'inverse.

En outre, ce dispositif doit être nécessairement intégré à la fabrication du récipient, ce qui renchérit considérablement ledit récipient et surtout constitue un obstacle à l'empilage et donc au transport en grande quantité.

Dans un autre exemple, proposé par GRAU dans son modèle d'utilité n° DE-U-8 911 286, on trouve une proposition de fermeture par un élément, ici amovible, venant se ficher sur la languette de déchirage de l'opercule frangible ; dans cette solution, on ne peut dégager l'ouverture de l'élément de fermeture qu'en tirant l'ensemble vers le haut, puis en opérant une rotation autour du rivet central. De même, l'occultation de l'orifice s'opère en amenant l'élément au-dessus de l'orifice, puis en exerçant une pression vers le bas pour le verrouiller ; l'élasticité de la seule languette métallique ne suffisant pas à maintenir le dispositif plaqué contre l'orifice. Ceci détériore vite la section métallique reliant la languette au rivet central, qui se rompt par cisaillement dès la deuxième ou troisième manipulation ; en outre, il est peu confortable pour l'utilisateur de devoir lever et tourner la fermeture de la boîte tout en la tenant d'une seule main.

La présente invention vise à remédier à ces inconvénients en proposant un dispositif de rebouchage d'un récipient comprenant un corps, un fond et un couvercle sur lequel peut être pratiquée une ouverture de dimension inférieure à la dimension dudit couvercle au moyen d'un obturateur frangible connu en soi, pouvant être repoussé à l'intérieur de la boîte par l'effet de levier d'une languette de tirage maintenue au centre et au-dessus dudit couvercle par un rivet caractérisé en ce que, ledit dispositif étant constitué par un étui monté de manière amovible sur ou autour de ladite languette de tirage, avant ou après l'ouverture de la boîte, pour constituer une patte mobile pivotante autour dudit rivet, sur la partie supérieure du couvercle, d'une part ledit étui vient se clipper sur ladite languette de tirage, et d'autre part les bords périphériques extérieurs dudit étui sont conformés pour venir se clipper autour de l'ourlet périphérique de sertissage du couvercle sur le corps du récipient, ourlet servant de rail extérieur lors des déplacements circulaires de l'étui.

Selon l'invention, le moyen d'obturation est donc pourvu de moyens de fixation amovible sur les bords du couvercle, de sorte qu'il pourra être rapporté sur le récipient avant ou après son ouverture, ce qui permet :
- soit de le rajouter sur chaque récipient, postérieurement et indépendamment des filières industrielles de conditionnement des récipients eux-mêmes, ledit moyen de fixation étant alors un bouchon à usage unique,
- soit d'en faire un bouchon réutilisable par le consommateur averti, ledit moyen d'obturation devant alors pouvoir s'adapter aux géométries des différents récipients du commerce.

D'un autre côté, on a ainsi mis en évidence que les moyens de fixation du moyen d'obturation de l'ouverture du récipient pouvaient avantageusement être des moyens de fixation par clippage, ce qui permet, d'une part, d'assurer un bon placage dudit moyen d'obturation contre les bords de ladite ouverture et, d'autre part, de faciliter l'adaptation dudit moyen d'obturation aux bords de la plupart des couvercles du commerce, ces derniers étant généralement sertis sur le corps des récipients qu'ils obturent.

D'autres caractéristiques et avantages de la présente invention ressortiront mieux de la description qui va suivre d'un mode de réalisation d'un moyen de rebouchage d'un récipient du type d'une boîte à boisson pourvue d'un couvercle à ouverture facile et définitive, ce mode de réalisation étant donné à titre d'exemple non limitatif de l'invention, en référence au dessin annexé sur lequel :
- la figure 1 est une vue en perspective éclatée d'un dispositif de rebouchage, conforme à l'invention, monté sur la languette de tirage de l'obturateur frangible du couvercle serti d'une boîte à boisson,
- la figure 2 est une vue en coupe verticale grossie du dispositif de rebouchage, représenté sur la figure 1, une fois monté sur la partie supérieure du couvercle.

Bien que l'on décrive ci-après l'application du dispositif de rebouchage conforme à l'invention au cas des boîtes à boisson cylindriques, il est évident que l'invention s'applique également à tout type de récipient du même genre, contenant notamment des denrées périssables ou des produits altérables. En particulier, certaines boîtes métalliques ou en matière plastique, voire en carton renforcé ou en verre, sont susceptibles d'être équipées d'un dispositif de bouchage adapté à leur géométrie, à leurs dimensions et à leur matière constitutive.

L'exemple d'exécution décrit par la suite est destiné au rebouchage de boîtes à boisson. Une telle boîte comporte un corps 1 et un fond 2, généralement obtenus en une seule passe par emboutissage d'un flan plat en acier doux ou en aluminium, un rétreint 3 étant postérieurement réalisé à proximité du bord supérieur dudit corps pour faciliter notamment l'empilage des boîtes les unes au-dessus des autres. Sur ce rétreint 3, on vient fixer un couvercle 4 par sertissage, lequel est pourvu d'un obturateur frangible 5 qui, une fois déchiré suivant une ligne de moindre résistance exécutée à cet effet, dégage une ouverture 6 permettant à la boisson de s'écouler hors de la boîte. L'arrachage ou le découpage de l'obturateur 5 est généralement opéré au moyen d'une languette de tirage 7, ou clef ; cette dernière, qui est rivetée au centre et au-dessus du couvercle 4, agit par un effet de levier pour chasser l'obturateur 5 vers l'intérieur de la boîte, avant de revenir à sa position initiale.

Suivant l'invention et en référence aux figures 1 et 2, le moyen d'obturation de l'ouverture 6 est constitué d'un étui 8 en forme de secteur angulaire, présentant une face supérieure et une face inférieure au moins reliées par leurs bords latéraux et périphériques, de manière à envelopper au moins partiellement la languette de tirage 7. Le couvercle 4 est ainsi muni d'une patte mobile (7, 8), montée pivotante autour du rivet central 7a qui maintient ladite languette 7 sur la partie supérieure du couvercle 4 ; une fois l'obturateur 5 dégagé, la face inférieure de l'étui 8 peut alors être amenée, de manière pivotante et réversible, en coïncidence avec les bords de l'ouverture 6. L'étanchéité relative recherchée peut, par exemple être obtenue du fait de la matière constituant ladite face inférieure, normalement souple, qui vient se plaquer contre l'ouverture 6, en épousant ses bords à la manière d'un joint glissant.

Selon l'invention, représenté sur la figure 1, l'étui 8 n'est pas fixé à demeure sur la boîte, mais il est rapporté d'une manière amovible sur la languette de tirage 7 de l'obturateur frangible 5, pour venir se fixer, avant ou après l'ouverture de ladite boîte, autour de ladite languette 7.

Conformément à la figure 2, l'étui 8 est alors préférentiellement clippé sur la languette de tirage 7 de l'obturateur frangible 5 et, à cet effet, il est pourvu intérieurement d'un jeu d'ergots 9 de verrouillage venant coopérer avec l'orifice de préhension 10 de ladite languette 7. Une fois enclenchés dans l'orifice 10, ces ergots 9 contribuent à maintenir, au moins provisoirement, l'étui 8 d'une manière ferme autour de ladite languette 7, ce qui permet de faire tourner l'ensemble (7, 8) ainsi constitué autour du rivet central 7a, sans risque d'échappement de l'étui 8.

Subsidiairement, on a prévu d'aménager un onglet de préhension 11 sur le bord périphérique extérieur de l'étui 8. Cet onglet 11 facilite la manipulation de l'étui 8 dans tous les cas et permet d'ouvrir la boîte à l'origine si l'étui 8 est monté sur la languette de tirage 7, avant ouverture.

D'un autre côté, étant donné que l'on veut obtenir une étanchéité satisfaisante de la boîte une fois ouverte, il ne serait pas suffisant de disposer un étui 8 seulement maintenu par la languette de tirage 7 ; il est donc prévu, suivant la caractéristique principale de l'invention, de conformer le bord périphérique extérieur de l'étui 8, pour qu'il vienne se clipper autour de l'ourlet périphérique de sertissage 12 du couvercle 4 sur le corps 1 de la boîte.

Ainsi, le moyen d'obturation constitué par l'étui 8 rapporté, sur la languette 7, est maintenu, dans ses déplacements circulaires pour dégager et occulter l'orifice, par ses bords extérieurs, qui sont clippés, et d'autre part, par le rivet central 7a. L'étanchéité obtenue est alors très satisfaisante.

En outre, afin d'améliorer encore cette étanchéité, une feuillure 13 profilée peut être réalisée sous la face inférieure de l'étui 8, pour venir s'engager dans l'encoignure interne en forme de "V" du rétreint 3 et de l'ourlet périphérique de sertissage 12 de la boîte.

## Revendications

1. Dispositif de rebouchage d'un récipient comprenant un corps (1), un fond (2) et un couvercle (4) sur lequel peut être pratiquée une ouverture (6) de dimension inférieure à la dimension dudit couvercle (4) au moyen d'un obturateur frangible (5) connu en soi, pouvant être repoussé à l'intérieur de la boîte par l'effet de levier d'une languette de tirage (7) maintenue au centre et au-dessus dudit couvercle (4) par un rivet (7a), caractérisé en ce que, ledit dispositif étant constitué par un étui (8) monté de manière amovible sur ou autour de ladite languette de tirage (7), avant ou après l'ouverture de la boîte, pour constituer une patte mobile pivotante autour dudit rivet (7a), sur la partie supérieure du couvercle (4), d'une part ledit étui (8) vient se clipper sur ladite languette de tirage (7), et d'autre part les bords périphériques extérieurs dudit étui (8) sont conformés pour venir se clipper autour de l'ourlet périphérique de sertissage (12) du couvercle (4) sur le corps (1) du récipient, ourlet servant de rail extérieur lors des déplacements circulaires de l'étui.

2. Dispositif de rebouchage selon la revendication précédente, caractérisé en ce que l'étui (8) est pourvu intérieurement d'un jeu d'ergots (9) de verrouillage venant coopérer avec l'orifice de préhension (10) de la languette de tirage (7) de l'obturateur frangible (5).

3. Dispositif de rebouchage selon l'une quelconque des revendications précédentes, caractérisé en ce que l'étui (8) est pourvu, sur sa face inférieure, d'une feuillure (13) profilée venant s'engager dans l'encoignure interne en forme de "V" du rétreint (3) et de l'ourlet périphérique de sertissage (12) du couvercle (4) sur le corps (1) du récipient.

## Claims

1. Device for reclosing a container comprising a body (1), a bottom (2) and a lid (4) on which may be made an opening (6) of dimensions smaller than the dimensions of said lid (4) by means of a breakable obturator (5) known per se, which may be pushed inside the can by the lever effect of a draw tongue (7) maintained at the centre and above said lid (4) by a rivet (7a), characterized in that, said device being constituted by a case (8) removably mounted on or around said draw tongue (7), before or after opening of the can, to constitute a mobile tab pivoting about said rivet (7a), on the upper part of the lid (4), on the one hand said case (8) is clipped on said draw tongue (7), and, on the other hand the outer peripheral edges of said case (8) are shaped to clip around the peripheral seam (12) crimping the lid (4) on the body (1) of the container, said seam serving as outer rail during the circular displacements of the case.

2. Reclosing device according to the preceding Claim, characterized in that the case (8) is internally provided with a set of locking catches (9) cooperating with the gripping orifice (10) of the draw tongue (7) of the breakable obturator (5).

3. Reclosing device according to either one of the preceding Claims, characterized in that the case (8) is provided, on its lower face, with a profiled rabbet (13) engaging in the inner "V" shaped corner of the contraction (3) and of the periperhal seam (12) crimping the lid (4) on the body (1) of the container.

## Patentansprüche

1. Vorrichtung zum Wiederverschließen von einem Behälter, der einen Hauptkörper (1), einen Boden (2) und eine Abdeckung (4) umfaßt, an der mittels eines an sich bekannten Fransenverschlusses (5), der durch die Wirkung des Hebels einer Zungenlasche (7) in das Innere der Dose gedrückt werden kann und in der Mitte und unter der Abdeckung (4) durch einen Niet (7a) gehalten wird, eine Öffnung (6) einer Größe hergestellt sein kann, die geringer als die Größe von der Abdeckung (4) ist, **dadurch gekennzeichnet**, daß die Vorrichtung durch eine Hülse (8) gebildet wird, die vor oder nach dem Öffnen der Dose derart lösbar an oder um die Zungenlasche (7) angebracht ist, um einen um den Niet (7a) schwenkbar beweglichen Überwurf auf dem Teil oberhalb der Abdeckung (4) zu bilden, wobei das eine Teil der Hülse (8) vorgesehen ist, sich auf die Zungenlasche (7) zu klemmen und das andere Teil, die äußeren Umfangskanten von der Hülse (8) gebildet sind, um sich um den Umfangsrand der Bördelverbindung (12) der Abdeckung (4) auf dem Hauptkörper (1) des Behälters zu klemmen, welcher Rand während der kreisförmigen Versetzungen der Hülse als äußere Schiene dient.

2. Vorrichtung zum Wiederverschließen gemäß dem vorhergehenden Anspruch, **dadurch gekennzeichnet**, daß die Hülse (8) innen mit einem Spielraum der Blockiervorsprünge (9) versehen ist, die vorgesehen sind, um mit der Greiföffnung (10) der Zungenlasche (7) des Fransenverschlusses (5) zusammenzuwirken.

3. Vorrichtung zum Wiederverschließen gemäß einem der vorhergehenden Ansprüche, **dadurch gekennzeichnet**, daß die Hülse (8) auf ihrer niedrigeren Seite mit einem profilierten Anschlag (13) versehen ist, der vorgesehen ist, um in den inneren Winkel der Einschnürung (3) in Form eines "V" und des Umfangsrandes der Bördelverbindung (12) der Abdeckung (4) auf dem Hauptkörper (1) des Behälters einzugreifen.
